# EUROPÄISCHE PATENTSCHRIFT

(11) **EP 2 143 895 B1**
(45) Veröffentlichungstag und Bekanntmachung des Hinweises auf die Patenterteilung: **21.12.2011**
(21) Anmeldenummer: 09007579.7
(22) Anmeldetag: 09.06.2009
(51) Int. Cl.: F01L 13/06, F02D 9/06

(54) **Motorbremseinrichtung und Verfahren zur Motorbremsung mit einer Ventil-Zusatzsteuereinheit**
Motor brake device and method for motor braking with a valve additional control unit
Dispositif de frein moteur et procédé de freinage moteur doté d'une unité de commande supplémentaire à soupape

(30) Priorität: 11.07.2008 DE 102008032774
(43) Veröffentlichungstag der Anmeldung: 13.01.2010
(73) Patentinhaber: MAN Truck & Bus AG, 80995 München (DE)
(72) Erfinder: Kaufhold, Werner, 90542 Eckental (DE)

(56) Entgegenhaltungen:
- EP-A1- 0 193 142
- EP-A1- 0 407 842
- EP-A2- 1 526 257
- WO-A1-02/095203
- WO-A2-2004/059131
- WO-A2-2007/078309
- US-B1- 6 418 720

## Beschreibung

Die Erfindung betrifft eine Motorbremseinrichtung einer selbstzündenden 4-Takt-Hubkolbenbrennkraftmaschine, die mindestens einen Brennraum hat, dem mittels mindestens eines Einlassventils Verbrennungsluft zuführbar und aus dem mittels mindestens eines Auslassventils Abgas in einen Abgaskanal abführbar ist, wobei in dem Abgaskanal ein ansteuerbares Drosselelement vorgesehen ist, das Auslassventil zur Motorbremsung mittels des in eine Drosselstellung gebrachten Drosselelements in eine zwischengeöffnete Stellung überführbar ist, das Auslassventil mittels eines eine hydraulische Ventil-Zusatzsteuereinheit umfassenden mechanischen Verbindungsmechanismus mit einer Nockenwelle verbunden ist und die hydraulische Ventil-Zusatzsteuereinheit das Auslassventil in der zwischengeöffneten Stellung hält.

Außerdem betrifft die Erfindung ein Verfahren zur Motorbremsung einer selbstzündenden 4Takt-Hubkolbenbrennkraftmaschine, die mindestens einen Brennraum hat, dem mittels mindestens eines Einlassventils Verbrennungsluft zugeführt wird und aus dem mittels mindestens eines Auslassventils Abgas in einen Abgaskanal abgeführt wird, wobei ein in dem Abgaskanal vorgesehenes Drosselelement zur Einleitung der Motorbremsung mittels einer Ansteuerung in eine Drosselstellung gebracht wird, wodurch sich in einem Bereich zwischen dem Drosselelement und dem Auslassventil das Abgas staut und ein Staudruck aufgebaut wird, woraufhin sich das Auslassventil in eine zwischengeöffnete Stellung bewegt, in welcher zwischengeöffneten Stellung das Auslassventil mittels einer hydraulischen Ventil-Zusatzsteuereinheit, die in einen das Auslassventil mit einer Nockenwelle verbindenden mechanischen Verbindungsmechanismus integriert ist, gehalten wird.

Eine derartige Motorbremseinrichtung und derartige Verfahren zur Motorbremsung sind beispielsweise in der EP 0 736 672 B1 und EP 1 526 257 A2 beschrieben. Es handelt sich jeweils um eine Mischform aus einer Motorstaubremse und einer Dekompressionsbremse, die insbesondere auch als EVB (= Exhaust Valve Break) bezeichnet wird. Die hydraulische Ventil-Zusatzsteuereinheit ist bei der Variante gemäß der EP 0 736 672 B 1 in einen Kipphebel des Verbindungsmechanismus und bei der Variante gemäß der EP 1 526 257 A2 einseitig in eine zwei Auslassventile zugleich betätigende Ventilbrücke des Verbindungsmechanismus eingebaut.

Zur Reduzierung der Abgasemission kommt derzeit auch eine Abgasrückführung zum Einsatz. Die dabei angestrebten hohen Rückführraten gehen mit hohen Druckwerten im Abgaskanal einher. Dieser für die Abgasrückführung einerseits erwünschte Effekt erhöht andererseits aber das Risiko, dass die Auslassventile auch bei normalem Motorbetrieb, also bei ausgeschalteter Motorbremse, gegen den während der Ansaugphase niedrigen Zylinderinnendruck zwischenöffnen und - in diesem Betriebszustand ungewollt - durch die automatisch eingreifende hydraulische Ventil-Zusatzsteuereinheit in dieser zwischengeöffneten Stellung gehalten werden. Die Staudruckwerte im Abgaskanal sind bei betätigter Motorbremse und im befeuerten Motorbetrieb mit hohen Abgasrückführraten vergleichbar, wobei im einen Fall ein Zwischenöffnen der Auslassventile erwünscht ist, im anderen Fall dagegen nicht.

Eine Aufgabe der Erfindung besteht darin, eine Motorbremseinrichtung der eingangs bezeichneten Art anzugeben, die sowohl eine gute Motorbremswirkung aufweist als auch einen befeuerten Motorbetrieb mit hohen Abgasrückführraten erlaubt.

Zur Lösung dieser Aufgabe wird eine Motorbremseinrichtung entsprechend den Merkmalen des Patentanspruchs 1 angegeben. Bei der erfindungsgemäßen Motorbremseinrichtung ist die hydraulische Ventil-Zusatzsteuereinheit mittels eines zusätzlich zu einem Hauptölkreis der Brennkraftmaschine vorgesehenen Zusatzölkreises zu- und abschaltbar.

Bei der erfindungsgemäßen Motorbremseinrichtung ist die Ventil-Zusatzsteuereinheit also insbesondere nicht an den Hauptölkreis der Brennkraftmaschine, sondern ausschließlich an den Zusatzölkreis angeschlossen. Dieser Zusatzölkreis, insbesondere dessen Öldruck, lässt sich ohne weiteres und vor allem auch ohne die durch den Hauptölkreis gespeisten Bereiche und Komponenten der Brennkraftmaschine störend zu beeinflussen, gezielt und gesondert an die Funktionsweise und den Betriebszustand der Motorbremseinrichtung anpassen. Erfindungsgemäß kann die Ventil-Zusatzsteuereinheit und damit die Motorbremseinrichtung insgesamt mittels des Zusatzölkreises aktiviert und deaktiviert werden. Die Zu- und Abschaltung kann dabei insbesondere synchron mit der Betätigung des Drosselelements erfolgen. Erfindungsgemäß wird die Ventil-Zusatzsteuereinheit der Motorbremseinrichtung nur dann mittels des dementsprechend eingestellten Öldrucks des Zusatzölkreises zugeschaltet, wenn eine Motorbremswirkung tatsächlich gewünscht wird. Während des normal befeuerten Motorbetriebs ist die Ventil-Zusatzsteuereinheit der Motorbremseinrichtung dagegen deaktiviert, wodurch das in dieser Betriebssituation unerwünschte Offenhalten des zwischengeöffneten Auslassventils nicht auftritt. Bei entsprechend härterer Auslegung der Ventilfeder lässt sich schon dass Zwischenöffnen selbst unterbinden. Damit ermöglicht die erfindungsgemäße Motorbremseinrichtung gleichermaßen eine bei Bedarf gute Motorbremswirkung und ansonsten einen ungestörten Motorbetrieb, bei dem insbesondere auch mit hohen Abgasrückführraten und dementsprechend hohen Staudruckwerten im Abgaskanal gearbeitet werden kann.

Vorteilhafte Ausgestaltungen der erfindungsgemäßen Motorbremseinrichtung ergeben sich aus den Merkmalen der von Anspruch 1 abhängigen Ansprüche.

Günstig ist eine Variante, bei der der Öldruck des Zusatzölkreises steuer- oder regelbar ist. Damit lassen sich sowohl der Einsatz der Motorbremswirkung als auch deren Stärke sehr genau einstellen und insbesondere auch je nach Betriebssituation verändern. Zur Beeinflussung des Öldrucks bzw. des Öldruckniveaus kann der Zusatzölkreis mit geeigneten Komponenten, wie z.B. Druckminderventilen oder Druckerhöhungsmitteln in Form einer Zusatzölpumpe, ausgestattet sein.

Gemäß einer anderen bevorzugten Variante ist der Zusatzölkreis mittels eines insbesondere ohnehin vorhandenen Anschlags an die Ventil-Zusatzsteuereinheit angeschlossen. Dies ist sehr platzsparend. Für die Speisung der Ventil-Zusatzsteuereinheit mit dem Öl des Zusatzölkreises ist dann zumindest im ventilnahen Bereich praktisch kein zusätzlicher Platz erforderlich.

Weiterhin ist in dem Anschlag vorzugsweise ein Ölzuleitungskanal mit einem Rückschlagventil integriert. Dagegen ist die in den Verbindungsmechanismus integrierte Ventil-Zusatzsteuereinheit vorzugsweise als insbesondere rückschlagventilfreie hydraulische Kolben-Zylinder-Einheit mit einer Nachstellfeder ausgeführt. Dadurch wir der die Bewegung des Auslassventils mechanisch steuernde Verbindungsmechanismus entlastet. Die Anzahl der in den Verbindungsmechanismus einzubauenden Komponenten reduziert sich auf diese Weise.

Eine weitere Aufgabe der Erfindung besteht darin, ein Verfahren zur Motorbremsung gemäß der eingangs bezeichneten Art anzugeben, das sowohl eine gute Motorbremswirkung aufweist als auch einen befeuerten Motorbetrieb mit hohen Abgasrückführraten erlaubt.

Zur Lösung dieser Aufgabe wird ein Verfahren entsprechend den Merkmalen des Patentanspruchs 6 angegeben. Bei dem erfindungsgemäßen Verfahren kann die hydraulische Ventil-Zusatzsteuereinheit mittels eines zusätzlich zu einem Hauptölkreis der Brennkraftmaschine vorgesehenen Zusatzölkreises zu- und abgeschaltet werden.

Vorteilhafte Ausgestaltungen des erfindungsgemäßen Verfahrens ergeben sich aus den von Anspruch 6 abhängigen Ansprüchen. Das erfindungsgemäße Verfahren und dessen Ausgestaltungen bieten im Wesentlichen die gleichen Vorteile, die bereits im Zusammenhang mit der erfindungsgemäßen Motorbremseinrichtung und deren Varianten beschrieben worden sind. Weitere Merkmale, Vorteile und Einzelheiten der Erfindung ergeben sich aus der nachfolgenden Beschreibung von Ausführungsbeispielen anhand der Zeichnung. Es zeigt:
- Fig. 1: ein Ausführungsbeispiel einer Ventilsteuerung einer mit einer Mo- torbremseinrichtung, einem Hauptölkreis und einem Zusatzölkreis ausgestatteten Brennkraftmaschine in schematischer Darstellung,
- Fig. 2: eine Querschnittsdarstellung der Brennkraftmaschine gemäß Fig. 1 im Bereich zweier Auslassventile und deren mechanischer Ansteu- erung, und
- Fig. 3: einen vergrößerten Ausschnitt der Darstellung gemäß Fig. 2 mit zusätzlicher Darstellung des Anschlusses des Zusatzölkreises an eine Ventil-Zusatzsteuereinheit der Motorbremseinrichtung.

Einander entsprechende Teile sind in den Fig. 1 bis 3 mit denselben Bezugszeichen versehen.

In Fig. 1 ist beispielhaft ein Systemschaltbild einer vierzylindrigen Brennkraftmaschine 1, die einen insbesondere zur Schmierung vorgesehenen Hauptölkreis 2 sowie einen Zusatzölkreis 3 umfasst, gezeigt. Der Hauptölkreis 2 und der Zusatzölkreis 3 sind im Wesentlichen unabhängig voneinander ausgeführt. In jedem einen Brennraum aufnehmenden Zylinder der Brennkraftmaschine 1 sind Einlassventile 4 und Auslassventile 5 vorgesehen, die mittels drehbar um Lagerachsen 6 gelagerter Kipphebel 7 mechanisch betätigbar sind. Die Lagerachsen 6 und die Kipphebel 7 sind jeweils Teile von Verbindungsmechanismen, die die Ein- und Auslassventile 4 bzw. 5 mit einer in dem Ausführungsbeispiel gemäß Fig. 1 nicht näher gezeigten Nockenwelle der Brennkraftmaschine 1 verbinden. Außerdem umfasst jeder Verbindungsmechanismus auch jeweils eine Ventilbrücke 8 sowie eine Einstellschraube 9, die zwischen dem Ein- oder Auslassventil 4 bzw. 5 und dem zugehörigen Kipphebel 7 angeordnet sind. Der Hauptölkreis umfasst Ölzufuhrkanäle 10, die u.a. auch innerhalb der Lagerachsen 6, der Kipphebel 7 sowie der Einstellschrauben 9 verlaufen.

Die Brennkraftmaschine 1 ist mit einer Motorbremseinrichtung 11 vom EVB-Typ ausgestattet. Diese umfasst neben in Fig. 1 nicht näher gezeigten Drosselelementen in den Abgaskanälen sowie einer ebenfalls nicht näher gezeigten zentralen Steuer-/Regeleinheit für den Öldruck im Zusatzölkreis 3, pro Zylinder auch eine hydraulische Ventil-Zusatzsteuereinheit 12, die als Kolben-Zylinder-Einheit in die Ventilbrücke 8 des jeweiligen Auslassventils 5 eingebaut ist. Die Ventil-Zusatzsteuereinheiten 12 sind jeweils an den Zusatzölkreis 3 angeschlossen, mittels dessen Öldruck sie zu- und abgeschaltet werden können. Ölzufuhrkanäle 13 stellen die Versorgung der hydraulischen Ventil-Zusatzsteuereinheiten 12 mit dem Öl des Zusatzölkreises 3 sicher. In den Ölzufuhrkanälen 13 ist jeweils ein Rückschlagventil 14 angeordnet, das in eine Einstellschraube 15 eines Anschlags 16 (siehe Fig. 2 und 3), an den die Ventilbrücke 8 des jeweiligen Auslassventils 5 anstößt, integriert ist. Mittels des Anschlags 16 wird eine temporäre hydraulische Verbindung zwischen dem Zusatzölkreis 3 und der Ventil-Zusatzsteuereinheit 12 hergestellt.

Ein Öldruck bzw. ein Öldruckniveau des Zusatzölkreises 3 lässt sich mittels eines Öldruckvariationsmittels 17, das in eine Öleinspeiseleitung 18 des Zusatzölkreises 3 eingefügt ist, verändern. Bei dem Öldruckvariationsmittel 17 kann es sich beispielsweise um ein Druckminderventil oder um eine Ölpumpe handeln. Auf diese Weise ist es möglich, den Öldruck innerhalb des Zusatzölkreises 3 sehr fein einzustellen, was insbesondere über eine Steuerung oder Regelung erfolgt. Diese Aufgabe wird wiederum durch die in Fig. 1 nicht mit dargestellte zentrale Steuer-/Regeleinheit der Motorbremseinrichtung 11 wahrgenommen. Je nach in dem Zusatzölkreis 3 eingestellten Öldruck werden die hydraulischen Ventil-Zusatzeinheiten 12 ein- oder ausgeschaltet oder in ihrer im Folgenden noch näher erläuterten Wirkung auf die Verschiebeposition des jeweiligen Auslassventils 5 gesteuert oder geregelt. Damit lässt sich die Bremskraftwirkung der Motorbremseinrichtung 11 sehr fein justieren.

Im Folgenden wird eine konstruktive Ausgestaltung der Motorbremseinrichtung 11 anhand der ausschnittsweisen Querschnittsdarstellungen der Brennkraftmaschine 1 gemäß Fig. 2 und 3 näher beschrieben. Der Kipphebel 7 wirkt über die einstellbare und durch die Mutter 19 gekonterte Einstellschraube 9 mit einer an ihrem freien Ende kugelgelenkig angelenkten Stützkalotte 20 auf die Ventilbrücke 8 ein. Die Ventilbrücke 8 dient bei dem in Fig. 2 und 3 gezeigten Ausführungsbeispiel außer zur Steuerung des für den Betrieb der Motorbremseinrichtung 11 benötigen Auslassventils 5 auch zur Steuerung eines weiteren Auslassventils 21, das in demselben Zylinder der Brennkraftmaschine 1 angeordnet ist wie das Auslassventil 5. Die Auslassventile 5 und 21 sind mit einem Schaft 22 bzw. 23 im Zylinderkopf 24 axial beweglich gelagert und durch eine Schließfeder 25 bzw. 26 mit einer bestimmten Vorspannkraft in Schließrichtung beaufschlagt. Die Schließkraft der Schließfeder 25 ist mit F_{Fed} bezeichnet.

Die dem Auslassventil 5 zugeordnete Motorbremseinrichtung 11 enthält, wie vorstehend bereits ausgeführt, die hydraulische Ventil-Zusatzsteuereinheit 12, deren Steuerkolben 27 in einer in der Ventilbrücke 8 vorgesehenen Zylinderbohrung 28 axial beweglich geführt ist. Der Steuerkolben 27 stützt sich am oberen Ende des Schaftes 22 des Auslassventils 5 ab. Die Ventil-Zusatzsteuereinheit 12 umfasst außerdem eine Nachstellfeder 29, die auf einer von dem Schaft 22 abgewandten Seite des Steuerkolbens 27 in einem Steuerdruckraum 30 angeordnet ist und den Steuerkolben 27 gegen den Schaft 22 drückt. Die Federkraft der Nachstellfeder 29 dient der Nachführung des Steuerkolbens 27.

Der Steuerdruckraum 30 ist mit einem Ölkanal 31 versehen, mittels dessen Öl des Zusatzölkreises 3 in den Steuerdruckraum 30 gelangen und auch aus dem Steuerdruckraum 30 wieder entweichen kann. Der Ölkanal 31 verläuft von dem Steuerdruckraum 30 zu einem Bereich einer Oberfläche der Ventilbrücke 8, der während einer Teilzyklusdauer an dem Anschlag 16 anliegt. Diese Betriebssituation mit am Anschlag 16 anliegender Ventilbrücke 8 ist in Fig. 2 und 3 dargestellt.

Die Einstellschraube 15 des Anschlags 16 ist mit einem Ölzuleitungskanal 32 versehen, der an den Ölzufuhrkanal 13 des Zusatzölkreises 3 angeschlossen ist. Das Rückschlagventil 14 ist innerhalb dieses Ölzuleitungskanals 32 angeordnet. Es umfasst eine Kugel und einen Kugelsitz, sowie einen Kugelhubanschlag. An dem der Ventilbrücke 8 zugewandten unteren Ende der Einstellschraube 15 mündet der Ölzuleitungskanal 32 in eine Austrittsöffnung 33, die bei an der Ventilbrücke 8 anliegendem Anschlag 16 konzentrisch zum Ölkanal 31 angeordnet ist. In dieser Konstellation kann Öl des Zusatzölkreises 3 über den Ölzufuhrkanal 13, den Ölzuleitungskanal 32, den Ölkanal 31 in den Steuerdruckraum 30 der hydraulischen Ventil-Zusatzsteuereinheit 12 gelangen.

Im Folgenden wird die Wirkungsweise der Motorbremseinrichtung 11 näher beschrieben. Bei Betätigung der Motorbremseinrichtung 11 wird das Drosselelement im Abgaskanal in Drosselstellung gebracht, wodurch sich Abgas im Abgaskanal zwischen der Auslassventilöffnung eines oder mehrerer Zylinder und dem Drosselelement staut. Dieser Staudruck im Abgaskanal kann eine Zwischenöffnung des Auslassventils 5 bewirken, welche während des ersten Motortaktes (= Ansaugtakt) spätestens jedoch zu Beginn des zweiten Motortaktes (Kompressionstakt) jedes Vier-Takt-Zyklus der Brennkraftmaschine 1 eintritt. Aufgrund der im Brennraum des Zylinders und im Abgaskanal herrschenden Druckverhältnisse resultiert eine pneumatische Kraft Fₚₙ, die der Schließkraft F_{Fed} der Schließfeder 25 entgegenwirkt und unter bestimmten Umständen das angesprochene Zwischenöffnen des Auslassventils 5 verursacht. Unterstützt wird diese pneumatische Kraft Fₚₙ durch eine hydraulische Kraft F_{Hyd}, die sich aufgrund der Beaufschlagung des Steuerdruckraums 30 mit dem Öl des Zusatzölkreises 3 einstellt. Ist die Summe der pneumatischen Kraft Fₚₙ und der hydraulischen Kraft F_{Hyd} größer als die Schließkraft F_{Fed} der Schließfeder 25, erfolgt die Zwischenöffnung des Auslassventils 5.

Über die Stärke der hydraulischen Kraft F_{Hyd} kann also regulierend in diesen Prozess eingegriffen werden. Je nach im Zusatzölkreis eingestelltem Zusatzöldruck öffnet sich das Auslassventil 5 mehr oder weniger weit oder - bei sehr niedrigem Öldruck im Zusatzölkreis 3 - überhaupt nicht.

Bei einer Zwischenöffnung des Auslassventils 5, folgt der Steuerkolben 27 der Öffnungsbewegung des Auslassventils 5 aufgrund der Federkraft der Nachstellfeder 29 und der Öldruckkraft, wodurch sich zugleich das Volumen des Steuerdruckraums 30 vergrößert. Es fließt Öl aus dem Zusatzölkreis 3 in den Steuerdruckraum 30 nach. Da das Öl aufgrund des Rückschlagventils 14 nicht aus dem Steuerdruckraum 30 zurück in den Ölzufuhrkanal 13 des Zusatzölkreises 3 fließen kann, wird der Steuerkolben 27 gegen die Schließkraft F_{Fed} der Schließfeder 25 in Position und somit auch das mechanisch mit dem Steuerkolben 27 gekoppelte Auslassventil 5 in der zwischengeöffneten Stellung gehalten. Der Steuerkolben 27 ist also in der Ventilbrücke 8 hydraulisch geblockt, wenn das Auslassventil 5 nach der im ersten Takt bzw. spätestens anfangs des zweiten Taktes erfolgten Zwischenöffnung im weiteren Verlauf des zweiten und dritten Taktes wieder zum Schließen neigt. Das Auslassventil 5 bleibt damit während des zweiten Taktes (= Kompressionstakt) und des folgenden dritten Taktes (= Expansionstakt) in der zwischengeöffneten Stellung, wodurch sich die gewünschte Motorbremswirkung einstellt.

Wenn am Ende des dritten Taktes der Kipphebel 7 die Ventilbrücke 8 aufgrund der Nockenwellensteuerung vom Anschlag 16 wegbewegt, um das Auslassventil 5 in die während des vierten Taktes vorgesehene vollständig geöffnete Stellung zu bringen, wird die hydraulische Blockung des Steuerkolbens 27 aufgehoben. Das in dem Steuerdruckraum 30 befindliche Öl strömt durch den Ölkanal 31 in den Bereich des Zylinderdeckels aus. Der Steuerkolben 27 wird durch die Federkraft der Schließfeder 25 auf den Anschlag seiner eingefahrenen Grundstellung zurückgedrückt. Am Ende des vierten Taktes (= Ausschubtakt) schlägt die Ventilbrücke 8 wieder am Anschlag 16 an und ein neuer Zyklus kann beginnen.

Die vorstehend beschriebene Wirkung der hydraulischen Kraft F_{Hyd} auf die Zwischenöffnung des Auslassventils 5 kann mit Vorteil sowohl zur Motorbremsung als auch zur Sicherstellung eines ungestörten normal befeuerten Motorbetriebs verwendet werden. So kann es insbesondere im Zusammenhang mit den zur Reduzierung der Abgasemission veranlassten Maßnahmen dazu kommen, dass sich auch während des normal befeuerten Motorbetriebs im Abgaskanal ein hoher Staudruck ausbildet, so dass das Auslassventil 5 zu einer Zwischenöffnung tendiert. Dies ist während des normal befeuerten Motorbetriebs unerwünscht und wird bei der mit der Motorbremseinrichtung 11 ausgestatteten Brennkraftmaschine 1 dadurch unterdrückt, dass der Öldruck im Zusatzölkreis 3 während des normal befeuerten Motorbetriebs abgesperrt wird. Damit entfällt auch die hydraulische Kraft F_{Hyd}. Sie liefert dann keinen gegen die Schließkraft F_{Fed} wirkenden Beitrag. Die pneumatische Kraft Fₚₙ reicht alleine aber nicht aus, um eine Zwischenöffnung des Auslassventils 5 gegen eine entsprechend hoch gewählte Schließkraft F_{Fed} zu bewirken. Aufgrund des eingestellten niedrigen Öldrucks im Zusatzölkreis 3 wird die hydraulische Ventil-Zusatzsteuereinheit 12 also während des normal befeuerten Motorbetriebs abgeschaltet bzw. deaktiviert.

Die Zuschaltung bzw. Aktivierung erfolgt erst bei Betätigung der Motorbremse. Dann wird ein entsprechend höherer Öldruck im Zusatzölkreis 3 aufgebaut und es stellt sich die in dieser Betriebssituation erwünschte geblockte Zwischenöffnung des Auslassventils 5 ein.

Aufgrund des Zusatzölkreises 3 mit dem gezielt einstellbaren Öldruck lässt sich also sowohl während des Motorbremsbetriebs eine fein justierbare Bremskraftwirkung erreichen als auch während des normal befeuerten Motorbetriebs eine dann unerwünschte Zwischenöffnung sicher unterdrücken.

## Patentansprüche

1. Motorbremseinrichtung einer selbstzündenden 4-Takt-Hubkolbenbrennkraftmaschine (1), die mindestens einen Brennraum hat, dem mittels mindestens eines Einlassventils (4) Verbrennungsluft zuführbar und aus dem mittels mindestens eines Auslassventils (5; 21) Abgas in einen Abgaskanal abführbar ist, wobei
a) in dem Abgaskanal ein ansteuerbares Drosselelement vorgesehen ist,
b) das Auslassventil (5) zur Motorbremsung mittels des in eine Drosselstellung gebrachten Drosselelements in eine zwischengeöffnete Stellung überführbar ist,
c) das Auslassventil (5) mittels eines eine hydraulische Ventil-Zusatzsteuereinheit (12) umfassenden mechanischen Verbindungsmechanismus (7, 8) mit einer Nockenwelle verbunden ist,
d) die hydraulische Ventil-Zusatzsteuereinheit (12) das Auslassventil (5) in der zwischengeöffneten Stellung hält,
**dadurch gekennzeichnet, dass**
e) die hydraulische Ventil-Zusatzsteuereinheit (12) mittels eines zusätzlich zu einem Hauptölkreis (2) der Brennkraftmaschine (1) vorgesehenen Zusatzölkreises (3) zu- und abschaltbar ist, derart, dass
f) der Zusatzölkreis (3) mittels des mechanischen Verbindungsmechanismus (7, 8) und eines gegenüber dem mechanischen Verbindungsmechanismus (7, 8) ortsfesten Anschlags (16) an die Ventil-Zusatzsteuereinheit (12) temporär anschließbar ist und
g) die Zu- und Abschaltung der Ventil-Zusatzsteuereinheit (12) bei bestehendem temporärem Anschluss durch ein Öldruckvariationsmittel (17) im Zusatzölkreis (3) erfolgt.

2. Motorbremseinrichtung nach Anspruch 1, **dadurch gekennzeichnet, dass** ein Öldruck des Zusatzölkreises (3) steuer- oder regelbar ist.

3. Motorbremseinrichtung nach Anspruch 1, **dadurch gekennzeichnet, dass** in dem Anschlag (16) ein Ölzuleitungskanal (32) mit einem Rückschlagventil (14) integriert ist.

4. Motorbremseinrichtung nach Anspruch 3, **dadurch gekennzeichnet, dass** die in den Verbindungsmechanismus (7, 8) integrierte Ventil-Zusatzsteuereinheit (12) als rückschlagventilfreie hydraulische Kolben-Zylinder-Einheit (27, 28) mit einer Nachstellfeder (29) ausgeführt ist.

5. Verfahren zur Motorbremsung einer selbstzündenden 4-Takt-Hubkolbenbrennkraftmaschine, die mindestens einen Brennraum hat, dem mittels mindestens eines Einlassventils (4) Verbrennungsluft zugeführt wird und aus dem mittels mindestens eines Auslassventils (5; 21) Abgas in einen Abgaskanal abgeführt wird, wobei
a) ein in dem Abgaskanal vorgesehenes Drosselelement zur Einleitung der Motorbremsung mittels einer Ansteuerung in eine Drosselstellung gebracht wird, wodurch sich in einem Bereich zwischen dem Drosselelement und dem Auslassventil (5) das Abgas staut und ein Staudruck aufgebaut wird,
b) woraufhin sich das Auslassventil (5) spätestens anfangs des 2. Taktes eines Arbeitszyklus in eine zwischengeöffnete Stellung bewegt,
c) in welcher zwischengeöffneten Stellung das Auslassventil (5) mittels einer hydraulischen Ventil-Zusatzsteuereinheit (12), die in einen das Auslassventil (5) mit einer Nockenwelle verbindenden mechanischen Verbindungsmechanismus (7, 8) integriert ist, gehalten wird, **dadurch gekennzeichnet, dass**
d) die hydraulische Ventil-Zusatzsteuereinheit (12) mittels eines zusätzlich zu einem Hauptölkreis (2) der Brennkraftmaschine (1) vorgesehenen Zusatzölkreises (3) zu- und abgeschaltet werden kann, wobei
f) eine temporäre hydraulische Verbindung zwischen dem Zusatzölkreis (3) und der Ventil-Zusatzsteuereinheit (12) mittels des mechanischen Verbindungsmechanismus (7, 8) und eines gegenüber dem mechanischen Verbindungsmechanismus (7, 8) ortsfesten Anschlags (16) hergestellt wird und
g) die Zu- und Abschaltung der Ventil-Zusatzsteuereinheit (12) bei bestehendem temporärem Anschluss durch variieren des Öldrucks im Zusatzölkreis (3) erfolgt.

6. Verfahren nach Anspruch 5, **dadurch gekennzeichnet, dass** ein Öldruck des Zusatzölkreises (3) gesteuert oder geregelt wird.

7. Verfahren nach Anspruch 5, **dadurch gekennzeichnet, dass** beim Zwischenöffnen des Auslassventils (5) die Kraftwirkung einer Nachstellfeder (29) und in die Ventil-Zusatzsteuereinheit (12) gelangtes Öl den Kolben (27) der hydraulische Kolben-Zylinder-Einheit (27, 28) der Öffnungsbewegung des Auslassventils (5) nachführt.

8. Verfahren nach Anspruch 7, **dadurch gekennzeichnet, dass** ein Rückfluss von in die Ventil-Zusatzsteuereinheit (12) gelangtem Öl in den Zusatzölkreis (3) mittels eines in den Anschlag (16) eingebauten Rückschlagventils (14) verhindert wird, wodurch das Auslassventil (5) in seiner Zwischenoffenstellung gehalten wird.

9. Verfahren nach Anspruch 8, **dadurch gekennzeichnet, dass** im 4. Takt, durch die Öffnung des Auslassventil, die temporäre hydraulische Verbindung zwischen dem Zusatzölkreis (3) und der Ventil-Zusatzsteuereinheit (12) mittels eines Anschlags (16) gelöst wird, so dass das Öl aus dem Zylinder 28 der Kolben-Zylinder-Einheit (27, 28) entweicht und der Kolben (27) in seine Ruhestellung zurückgedrückt wird.

## Claims

1. Engine braking device of an auto-ignition 4-stroke reciprocating piston internal combustion engine (1) which has at least one combustion chamber to which combustion air can be supplied via at least one inlet valve (4) and from which exhaust gas can be discharged into an exhaust duct via at least one outlet valve (5; 21), wherein
a) an actuable throttle element is provided in the exhaust duct,
b) for engine braking, by means of the throttle element placed into a throttling position, the outlet valve (5) can be moved into an intermediate open position,
c) the outlet valve (5) is connected to a camshaft via a mechanical connecting mechanism (7, 8) which comprises a hydraulic valve auxiliary control unit (12),
d) the hydraulic valve auxiliary control unit (12) holds the outlet valve (5) in the intermediate open position,
**characterized in that**
e) the hydraulic valve auxiliary control unit (12) can be activated and deactivated by means of an auxiliary oil circuit (3) provided in addition to a main oil circuit (2) of the internal combustion engine (1), in such a way that
f) the auxiliary oil circuit (3) can be temporarily connected to the valve auxiliary control unit (12) via the mechanical connecting mechanism (7, 8) and a stop (16) which is positionally fixed with respect to the mechanical connecting mechanism (7, 8), and
g) the activation and deactivation of the valve auxiliary control unit (12) takes place, when the temporary connection is present, by an oil pressure variation means (17) in the auxiliary oil circuit (3).

2. Engine braking device according to Claim 1, **characterized in that** an oil pressure of the auxiliary oil circuit (3) can be controlled or regulated.

3. Engine braking device according to Claim 1, **characterized in that** an oil feed line (32) having a check valve (14) is integrated in the stop (16).

4. Engine braking device according to Claim 3, **characterized in that** the valve auxiliary control unit (12) integrated into the connecting mechanism (7, 8) is designed as a hydraulic piston-cylinder unit (27, 28) which has no check valve and which has a restoring spring (29).

5. Method for engine braking of an auto-ignition 4-stroke reciprocating piston internal combustion engine which has at least one combustion chamber to which combustion air is supplied via at least one inlet valve (4) and from which exhaust gas is discharged into an exhaust duct via at least one outlet valve (5; 21), wherein,
a) in order to initiate the engine braking, a throttle element provided in the exhaust duct is placed into a throttling position by means of an actuation, as a result of which the exhaust gas accumulates in a region between the throttle element and the outlet valve (5) and a back pressure is built up,
b) whereupon the outlet valve (5) moves into an intermediate open position at the latest at the start of the second stroke of a working cycle,
c) in which intermediate open position the outlet valve (5) is held by means of a hydraulic valve auxiliary control unit (12) which is integrated into a mechanical connecting mechanism (7, 8) which connects the outlet valve (5) to a camshaft, **characterized in that**
d) the hydraulic valve auxiliary control unit (12) can be activated and deactivated by means of an auxiliary oil circuit (3) provided in addition to a main oil circuit (2) of the internal combustion engine (1), wherein
e) a temporary hydraulic connection is produced between the auxiliary oil circuit (3) and the valve auxiliary control unit (12) by means of the mechanical connecting mechanism (7, 8) and a stop (16) which is positionally fixed with respect to the mechanical connecting mechanism (7, 8), and
f) the activation and deactivation of the valve auxiliary control unit (12) takes place, when the temporary connection is present, by varying the oil pressure in the auxiliary oil circuit (3).

6. Method according to Claim 5, **characterized in that** an oil pressure of the auxiliary oil circuit (3) is controlled or regulated.

7. Method according to Claim 5, **characterized in that**, during the intermediate opening of the outlet valve (5), the action of force of a restoring spring (29) and of oil which has passed into the valve auxiliary control unit (12) causes the piston (27) of the hydraulic piston-cylinder unit (27, 28) to follow the opening movement of the outlet valve (5).

8. Method according to Claim 7, **characterized in that** oil which has passed into the valve auxiliary control unit (12) is prevented from flowing back into the auxiliary oil circuit (3) by means of a check valve (14) which is installed in the stop (16), as a result of which the outlet valve (5) is held in its intermediate open position.

9. Method according to Claim 8, **characterized in that**, in the fourth stroke, as a result of the opening of the outlet valve, the temporary hydraulic connection between the auxiliary oil circuit (3) and the valve auxiliary control unit (12) via a stop (16) is eliminated, such that the oil escapes from the cylinder (28) of the piston-cylinder unit (27, 28) and the piston (27) is pushed back into its rest position.

## Revendications

1. Installation de frein-moteur d'un moteur à combustion interne à pistons linéaires (1) à quatre temps, à auto-allumage, ayant au moins une chambre de combustion recevant de l'air comburant par au moins une soupape d'admission (4) et d'où les gaz d'échappement sont évacués vers un canal de gaz d'échappement par au moins une soupape d'échappement (5 ; 21),
installation dans laquelle
a) le canal des gaz d'échappement comporte un élément d'étranglement commandé,
b) pour le frein-moteur, la soupape d'échappement (5) est mise dans une position d'ouverture intermédiaire par un élément d'étranglement en position d'étranglement,
c) la soupape d'échappement (5) est reliée à un arbre à cames par l'intermédiaire d'une unité de commande complémentaire à soupape, hydraulique (12) comportant un mécanisme de liaison mécanique (7, 8),
d) l'unité de commande complémentaire à soupape, hydraulique (12) maintient la soupape d'échappement (5) dans une position d'ouverture intermédiaire,
installation **caractérisée en ce que**
e) l'unité de commande complémentaire à soupape, hydraulique (12) est mise en oeuvre ou coupée par un circuit hydraulique supplémentaire (3) prévu en plus d'un circuit hydraulique principal (2) du moteur à combustion interne (1) de façon que,
f) le circuit hydraulique auxiliaire (3) est raccordé temporairement à l'unité de commande complémentaire à soupape (12) par le mécanisme de liaison mécanique (7, 8) et une butée (16) fixe par rapport au mécanisme de liaison mécanique (7, 8), et
g) le branchement ou la coupure de l'unité de commande complémentaire à soupape (12) se fait par le branchement existant de manière temporaire par l'intermédiaire d'un moyen de variation de pression hydraulique (17) dans le circuit hydraulique complémentaire (3).

2. Installation de frein-moteur selon la revendication 1,
**caractérisée en ce que**
la pression hydraulique du circuit hydraulique complémentaire (3) est commandée ou réglée.

3. Installation de frein-moteur selon la revendication 1,
**caractérisée par**
un canal d'alimentation de liquide hydraulique (32) avec un clapet anti-retour (14) intégré dans la butée (16).

4. Installation de frein-moteur selon la revendication 3,
**caractérisée en ce que**
l'unité de commande complémentaire à soupape (12) intégrée dans le mécanisme de liaison (7, 8) est réalisée comme unité de vérin hydraulique (27, 28) sans soupape anti-retour, avec ressort de réglage (29).

5. Procédé d'application du frein-moteur à moteur à combustion interne à pistons linéaires à quatre temps, à auto-allumage ayant au moins une chambre de combustion recevant de l'air comburant par au moins une soupape d'admission (4) et d'où les gaz d'échappement sont évacués vers un canal de gaz d'échappement par au moins une soupape d'échappement (5, 21),
procédé selon lequel
a) un élément d'étranglement dans le canal des gaz d'échappement est mis dans une position d'étranglement par une commande pour lancer le frein-moteur de façon que les gaz d'échappement s'accumulent et créent une pression dynamique dans la zone entre l'élément d'étranglement et la soupape d'échappement,
b) puis la soupape d'échappement (5) se déplace au plus tard au début du deuxième temps du cycle de travail pour se mettre dans une position d'ouverture intermédiaire,
c) et dans cette position d'ouverture intermédiaire, la soupape d'échappement (5) est tenue par une unité de commande complémentaire à soupape, hydraulique (12), intégrée dans la soupape d'échappement (5) avec mécanisme de liaison (7, 8) relié mécaniquement à un arbre à came,
**caractérisé en ce que**
d) l'unité de commande complémentaire à soupape, hydraulique (12) est mise en marche et coupée par un circuit hydraulique auxiliaire (3) prévu en plus du circuit hydraulique principal (2) du moteur à combustion interne (1),
f) une liaison hydraulique temporaire est établie entre le circuit hydraulique complémentaire (3) et l'unité de commande complémentaire à soupape (12) à l'aide du mécanisme de liaison mécanique (7, 8) et d'une butée (16), fixe par rapport au mécanisme de liaison mécanique (7, 8), et
g) le branchement et la coupure de l'unité de commande complémentaire à soupape (12) se font pour un branchement temporaire existant, en modifiant la pression hydraulique dans le circuit hydraulique complémentaire (3).

6. Procédé selon la revendication 5,
**caractérisé en ce qu'**
on commande ou on régule la pression hydraulique du circuit hydraulique auxiliaire.

7. Procédé selon la revendication 5,
**caractérisé en ce qu'**
à l'ouverture intermédiaire de la soupape d'échappement (5), l'effet de la force d'un ressort de réglage (9) et le liquide hydraulique arrivé dans l'unité de commande complémentaire à soupape (12) asservissent le piston 27 de l'unité de vérin hydraulique (27, 28) sur le mouvement d'ouverture de la soupape d'échappement (5).

8. Procédé selon la revendication 7,
**caractérisé en ce qu'**
on évite le retour du liquide hydraulique arrivé dans l'unité de commande complémentaire à soupape (12) dans le circuit hydraulique complémentaire (3) par l'intermédiaire d'un clapet anti-retour (14) installé dans la butée (16) de façon à tenir la soupape d'échappement (5) dans sa position d'ouverture intermédiaire.

9. Procédé selon la revendication 8,
**caractérisé en ce que**
dans le quatrième temps du cycle, l'ouverture de la soupape d'échappement libère la liaison hydraulique provisoire entre le circuit hydraulique complémentaire (3) et l'unité de commande complémentaire à soupape (12) par une butée (16) de façon que le liquide hydraulique du cylindre du vérin (27, 28) s'échappe et remet le piston (27) dans sa position de repos.
